# EUROPÄISCHE PATENTSCHRIFT

(11) **EP 3 545 813 B1**
(45) Veröffentlichungstag und Bekanntmachung des Hinweises auf die Patenterteilung: **24.08.2022**
(21) Anmeldenummer: 19163618.2
(22) Anmeldetag: 19.03.2019
(51) Int. Cl.: A47L 15/42

(54) **GESCHIRRSPÜLMASCHINE, INSBESONDERE HAUSHALTSGESCHIRRSPÜLMASCHINE**
DISHWASHER, IN PARTICULAR HOUSEHOLD DISHWASHER
LAVE-VAISELLE, EN PARTICULIER LAVE-VAISELLE MÉNAGER

(30) Priorität: 27.03.2018 DE 102018107287
(43) Veröffentlichungstag der Anmeldung: 02.10.2019
(73) Patentinhaber: Miele & Cie. KG, 33332 Gütersloh (DE)
(72) Erfinder: Marks, Volker, 33611 Bielefeld (DE); Aßmann, Walter, 33739 Bielefeld (DE)

(56) Entgegenhaltungen:
- EP-A1- 2 213 217
- WO-A1-2007/017330
- WO-A1-2017/114629
- CN-U- 201 861 600
- DE-B3-102005 008 987
- JP-A- 2005 334 027

## Beschreibung

Die Erfindung betrifft eine Geschirrspülmaschine, insbesondere in der Ausgestaltung einer Haushaltsgeschirrspülmaschine, mit einem einen Spülraum bereitstellenden Spülbehälter, der der Aufnahme von zu reinigendem Spülgut dient, einem Sammeltopf, in den der Spülbehälter strömungstechnisch einmündet und einer Umwälzpumpe, die an den Sammeltopf mittels einer Ansaugleitung strömungstechnisch angeschlossen ist.

Geschirrspülmaschinen der vorbeschriebenen Art sind aus dem Stand der Technik an sich gut bekannt, weshalb eines gesonderten druckschriftlichen Nachweises an dieser Stelle nicht bedarf. Es sei deshalb auch nur lediglich beispielhaft auf die DE 10 2005 008 987 B3 verwiesen.

Geschirrspülmaschinen der gattungsgemäßen Art verfügen über einen Spülbehälter, der einen Spülraum bereitstellt. Dieser Spülraum ist verwenderseitig über eine Beschickungsöffnung zugänglich, die mittels einer verschwenkbar gelagerten Spülraumtür fluiddicht verschließbar ist. Im bestimmungsgemäßen Verwendungsfall dient der Spülbehälter der Aufnahme von zu reinigendem Spülgut, bei dem es sich im Falle einer Haushaltsgeschirrspülmaschine insbesondere um Geschirr, Besteckteile und/oder dergleichen handeln kann.

Zur Beaufschlagung von zu reinigendem Spülgut mit Spülflüssigkeit, auch Spülflotte genannt, verfügt die Geschirrspülmaschine über eine spülraumseitig ausgebildete Sprüheinrichtung. Diese Sprüheinrichtung stellt in aller Regel verdrehbar gelagerte Sprüharme zur Verfügung, wobei typischerweise zwei oder drei solcher Sprüharme vorgesehen sind. Im bestimmungsgemäßen Verwendungsfall erfolgt eine Beaufschlagung des zu reinigenden Spülguts mit Spülflotte mittels sich drehender Sprüharme.

Zwecks Versorgung der Sprüharme mit Spülflotte ist eine Umwälzpumpe vorgesehen, die einerseits an den Sammeltopf und andererseits an die Sprüharme strömungstechnisch angeschlossen ist.

Im bestimmungsgemäßen Verwendungsfall sammelt sich die von der Sprüheinrichtung abgegebene Spülflotte im Sammeltopf an, in den der Spülbehälter strömungstechnisch einmündet. Im Umwälzbetrieb fördert die Umwälzpumpe die sich im Sammeltopf ansammelnde Spülflotte zu den Sprüharmen der Sprüheinrichtung, von wo aus dann eine Abgabe der Spülflotte auf das zu reinigende Spülgut stattfindet.

Fluidtechnisch ist der Sammeltopf, in den der Spülbehälter einmündet, von dem durch den Spülbehälter bereitgestellten Spülraum durch eine Siebeinrichtung getrennt. Die im bestimmungsgemäßen Verwendungsfall von der Umwälzpumpe umgewälzte Spülflotte sammelt sich im Sammeltopf mithin erst nach einem Passieren der in den Sammeltopf eingesetzten Siebeinrichtung an. Speisereste, Schmutzpartikel und/oder dergleichen Verunreinigungen werden von der Siebeinrichtung zurückgehalten, so dass es zur Umwälzung einer insoweit durch Siebung gereinigten Spülflotte kommt.

Eine Siebeinrichtung der vorbekannten Art verfügt typischerweise über ein Grobsieb, ein Feinsieb sowie ein Flächensieb. Dabei kommt das Flächensieb im endmontierten Zustand in einer zum Flächensieb korrespondierend ausgebildeten Ausnehmung im Boden des Spülbehälters zu liegen.

Das Feinsieb der Siebeinrichtung ist typischerweise zylinderförmig ausgebildet. Im bestimmungsgemäßen Betriebsfall wird das Feinsieb von innen nach außen durchströmt, so dass sich vom Feinsieb zurückgehaltene Verunreinigungen innenseitig des zylinderförmig ausgebildeten Feinsiebs ansammeln und dort einen sogenannten Filterkuchen ausbilden. Mit wachsendem Filterkuchen reduziert sich die Durchlässigkeit des Feinsiebs für Spülflotte, was den bestimmungsgemäßen Ablauf eines Spülprogramms behindert. Insbesondere das Feinsieb ist deshalb von Zeit zu Zeit vom Verwender händisch zu reinigen, was aufwendig ist und insoweit vom Verwender als nachteilig empfunden wird. Unterbleibt eine solche verwenderseitige Reinigung kann sich ein unzureichendes Spülergebnis einstellen.

Ausgehend vom vorbeschriebenen Stand der Technik ist es die **Aufgabe** der Erfindung, eine Geschirrspülmaschine der eingangs genannten Art dahingehend konstruktiv weiterzuentwickeln, so dass verwenderseitig eine vereinfachte Handhabung der Siebeinrichtung ermöglicht ist.

Zur **Lösung** dieser Aufgabe wird mit der Erfindung eine Geschirrspülmaschine mit den Merkmalen von Anspruch 1 vorgeschlagen.

Bei den nach dem Stand der Technik typischerweise eingesetzten Umwälzpumpen handelt es sich um Radialpumpen, so auch bei der Ausführungsform nach der eingangs genannten DE 10 2005 008 987 B3. In Abkehr hierzu wird mit der Erfindung vorgeschlagen, dass eine Axialpumpe als Umwälzpumpe zum Einsatz kommt.

Der große Vorteil einer Axialpumpe liegt gegenüber einer Radialpumpe darin, dass es durch eine Umkehr der Laufraddrehrichtung ermöglicht ist, die Pumpenförderrichtung zu wechseln. Eine Axialpumpe kann mithin von Linkslauf auf Rechtslauf umgestellt werden und umgekehrt, was zu einem Förderrichtungswechsel führt. Mittels einer Axialpumpe ist es mithin möglich, durch einen Wechsel der Laufraddrehrichtung wahlweise Spülflüssigkeit aus dem Sammeltopf abzuleiten oder in den Sammeltopf einzuleiten.

Erfindungsgemäß ist desweiteren eine zweite Ansaugleitung vorgesehen. Mittels dieser zweiten Ansaugleitung ist die als Axialpumpe ausgebildete Umwälzpumpe an den Sammeltopf strömungstechnisch angeschlossen. Es sind mithin in Abkehr zum Stand der Technik eine erste Ansaugleitung und eine zweite Ansaugleitung vorgesehen, wobei beide Ansaugleitungen einen strömungstechnischen Anschluss der Umwälzpumpe an den Sammeltopf ausbilden.

Im Ergebnis dieser erfindungsgemäßen Neuerung ist es möglich, die Laufrichtung der Umwälzpumpe umzukehren, wobei je nach eingestellter Laufrichtung der Umwälzpumpe ein Ansaugen von Spülflotte aus dem Sammeltopf entweder über die erste Ansaugleitung oder über die zweite Ansaugleitung stattfindet.

Die mit der erfindungsgemäßen Konstruktion geschaffene Möglichkeit, die Förderrichtung der Umwälzpumpe ändern und damit den Spülflottenfluss wahlweise über die erste oder die zweite Ansaugleitung führen zu können, bietet den Vorteil, Rückspülen zu können. Dabei bewirkt ein solches Rückspülen, dass ein innenseitig des Feinsiebes ausgebildeter Filterkuchen aufgebrochen und vom Feinsieb abgelöst wird. Der sich infolge eines solchen Rückspülens abgelöste Filterkuchen kann alsdann über die gleichfalls an den Sammeltopf angeschlossene Abwasserleitung abgeführt werden. Im Ergebnis ist so eine Zwischenreinigung des Feinsiebs durch Rückspülen möglich, was die Notwendigkeit einer verwenderseitigen manuellen Reinigung des Feinsiebes minimiert, wenn nicht sogar vollends überflüssig macht. Damit ermöglicht die erfindungsgemäße Ausgestaltung insgesamt eine vereinfachte verwenderseitige Handhabung der Siebeinrichtung.

Ein Rückspülen ist auch aus dem Stand der Technik gemäß der DE 10 2005 008 987 B3 möglich. Allerdings ist die hier beschriebene Konstruktion sehr aufwendig und vergleichsweise kompliziert in der steuerungstechnischen Handhabung. Denn die Konstruktion nach der DE 10 2005 008 987 B3 macht den Einsatz einer separaten Rückspülpumpe erforderlich. Es sind demnach nicht nur eine Abwasserpumpe und eine Umwälzpumpe vorgesehen, sondern auch eine Rückspülpumpe. Dementsprechend bedarf es auch aufwendiger Leitungswege, um den strömungstechnischen Anschluss aller Pumpen zu realisieren.

Die erfindungsgemäße Ausgestaltung ist im Vergleich zur Konstruktion nach der DE 10 2005 008 987 B3 sehr viel einfacher aufgebaut, und zwar insbesondere schon deshalb, weil eine separate Rückspülpumpe nicht erforderlich ist. Denn bei der erfindungsgemäßen Ausgestaltung werden sowohl der Spülbetrieb als auch der Rückspülbetrieb über ein und dieselbe Umwälzpumpe abgewickelt. Der erfindungsgemäße Aufbau ist deshalb im Unterschied zum Stand der Technik auch sehr viel kompakter. Hinzukommt, dass die Leitungswege bei der erfindungsgemäßen Ausgestaltung sehr viel kürzer als im Stand der Technik sind, was sich günstig auf den Wasserverbrauch auswirkt. Denn für einen bestimmungsgemäßen Spülbetrieb bedarf es eines Mindestfüllstandes innerhalb des Sammeltopfes, so dass ein Mehr an Leitungsweg zwangsläufig auch zu einem erhöhten Wasserverbrauch führt.

Im Ergebnis der erfindungsgemäßen Ausgestaltung steht insgesamt, dass der Feinfilter der Siebeinrichtung auf einfache Weise mit Hilfe der ohnehin vorhandenen Umwälzpumpe rückgespült werden kann. Dies vereinfacht die verwenderseitige Handhabung der Geschirrspülmaschine und erlaubt insbesondere eine Minimierung einer händisch vom Verwender vorzunehmenden Feinsiebreinigung.

Gemäß einem weiteren Merkmal der Erfindung ist vorgesehen, das die zweite Ansaugleitung einen in den Sammeltopf hineinragenden Ansaugabschnitt aufweist. Gemäß dieser Ausführungsform mündet die Ansaugleitung nicht umfangseitig in den Sammeltopf ein, sondern es ist vielmehr ein Ansaugabschnitt in Form eines Stutzens vorgesehen, der in den Sammeltopf hineinragt. Es ergibt so eine Beabstandung zwischen der ansaugseitigen Ansaugöffnung der Ansaugleitung und dem Boden des Sammeltopfs. Demnach stellt der Ansaugabschnitt eine Ansaugöffnung bereit, die oberhalb des Bodens des Sammeltopfes liegt. Die Beabstandung erbringt den Vorteil, dass sich im Falle einer Rückspülung vom Filter lösende Partikel am Boden des Sammeltopfes ansammeln können und nicht über die zweite Ansaugleitung angesogen und im Rückspülkreislauf umgewälzt werden.

Es ist deshalb auch gemäß einem weiteren Merkmal der Erfindung vorgesehen, dass der Ansaugabschnitt eine Ansaugöffnung bereitstellt, die oberhalb der Anschlussstelle einer an den Sammeltopf angeschlossenen Abwasserleitung liegt. Es ist so in vorteilhafter Weise gestattet, durch Rückspülung am Filter anhaftende Partikel abzulösen, die sich dann im unteren Bereich des Sammeltopfes ansammeln, von wo aus dann nach Abschluss einer Rückspülung ein Abpumpen durch die Abwasserleitung stattfinden kann. Die sich unten im Sammeltopf durch eine Rückspülung ansammelnden Partikel können so über die Abwasserleitung ausgeschleust werden.

Es ist gemäß einem weiteren Merkmal der Erfindung vorgesehen, dass die Umwälzpumpe an die zweite Ansaugleitung direkt angeschlossen ist. Gemäß dieser Ausführungsform sind sowohl die erste als auch die zweite Ansaugleitung direkt an die Umwälzpumpe angeschlossen. Je nach Drehrichtung der Umwälzpumpe erfolgt somit ein Ansaugen von Spülflotte entweder über die erste Ansaugleitung oder die zweite Ansaugleitung, wobei ein Einleiten in die Umwälzpumpe auf direktem Weg erfolgt. Die Umwälzpumpe hat dementsprechend über zwei Anschlüsse für Ansaugleitungen zu verfügen.

Gemäß einer alternativen Ausführungsform der Erfindung ist vorgesehen, dass die Umwälzpumpe an eine zu einem im Spülbehälter angeordneten Sprüharm führende Versorgungsleitung angeschlossen ist, wobei die zweite Ansaugleitung in die Versorgungsleitung mündet. Demnach ist die zweite Ansaugleitung nicht direkt an die Umwälzpumpe, sondern indirekt unter Zwischenschaltung eines Abschnitts einer an die Umwälzpumpe angeschlossenen Versorgungsleitung angeschlossen.

Eine Umwälzpumpe ist typischerweise an eine Ansaugleitung sowie an eine Versorgungsleitung angeschlossen. Im Spülbetrieb gelangt Spülflotte über die Ansaugleitung zur Umwälzpumpe, von wo aus dann die Versorgungsleitung beaufschlagt wird. Die Versorgungsleitung ist ihrerseits an zumindest einen Sprüharm der Sprüheinrichtung der Geschirrspülmaschine angeschlossen. Im bestimmungsgemäßen Betriebsfall erfolgt mithin der Spülflottenfluss aus dem Sammeltopf über die Ansaugleitung in die Umwälzpumpe und von dort aus über die Versorgungsleitung zum Sprüharm.

Die erfindungsgemäß vorgesehene zweite Ansaugleitung ist nun an die Versorgungsleitung angeschlossen. Im Rückspülbetrieb erfolgt demnach ein Ansaugen von Spülflotte aus dem Sammeltopf über die zweite Ansaugleitung, wobei die über die zweite Ansaugleitung geförderte Spülflotte in die an die Ansaugleitung angeschlossene Versorgungsleitung und von dort aus zur Umwälzpumpe strömt. Die Abgabe der so angesogenen Spülflotte zurück in den Sammeltopf erfolgt über die im Spülbetrieb als erste Ansaugleitung dienende Leitung. Demnach ergibt sich im Rückspülbetrieb ein Umwälzkreislauf über die zweite Ansaugleitung, die Versorgungsleitung, die Umwälzpumpe und die erste Ansaugleitung, wobei die erste Ansaugleitung im Rückspülbetrieb nicht als Ansaug-, sondern als Abgabeleitung fungiert.

Um sicherzustellen, dass im Normalbetrieb keine in die Versorgungsleitung eingebrachte Spülflotte über die zweite Ansaugleitung in den Sammeltopf strömt, ist ein mit der zweiten Ansaugleitung zusammenwirkendes Sperrmittel, insbesondere Sperrventil vorgesehen. Im normalen Spülbetrieb ist dieses Sperrmittel oder Sperrventil und somit auch die zweite Ansaugleitung gesperrt. Die im Pumpenbetrieb geförderte Spülflotte wird demnach allein über die Versorgungsleitung zum daran angeschlossenen Sprüharm gefördert. Sobald die Umwälzpumpe in den Rückspülbetrieb schaltet, wird das Sperrmittel der zweiten Ansaugleitung geöffnet, so dass in umgekehrter Förderrichtung Spülflotte aus dem Sammeltopf über die zweite Ansaugleitung und die sich daran anschließende Versorgungsleitung gefördert werden kann.

Als Sperrmittel kann insbesondere eine Wasserweiche vorgesehen sein, insbesondere die ohnehin vorhandene Wasserweiche, welche im Übrigen dazu dient, die Spülflotte ausgehend von der Umwälzpumpe wechselweise zu den verschiedenen Sprüharmen zu führen. Diese Wasserweiche kann der Umwälzpumpe nachgeschaltet und/oder in die Umwälzpumpe bzw. das Umwälzpumpengehäuse integriert sein.

Der Anschluss der zweiten Ansaugleitung an die Versorgungsleitung ist im Unterschied zu einem direkten Anschluss der zweiten Versorgungsleitung an die Umwälzpumpe bevorzugt, weil die ohnehin schon vorhandenen Leitungswege wie insbesondere die ohnehin vorhandene Versorgungsleitung genutzt werden können. Sowohl der Bauaufwand als auch die Länge der Leitungswege sind so minimiert.

Es ist gemäß einem weiteren Merkmal der Erfindung vorgesehen, dass die zweite Ansaugleitung durch einen Leitungsabschnitt einer den Sammeltopf durchragenden und an einen Sprüharm angeschlossene Zuführungsleitung gebildet ist.

Die Sprüheinrichtung einer Geschirrspülmaschine verfügt typischerweise über drei Sprüharme. Es sind dabei ein oberer, ein mittlerer sowie ein unterer Sprüharm vorgesehen. Der obere und der mittlere Sprüharm werden über separate oder über eine gemeinsame Versorgungsleitung mit Spülflotte bedient. Der untere Sprüharm ist an eine separate Zuführungsleitung angeschlossen, was es gestattet, den unteren Sprüharm unabhängig von den beiden anderen Sprüharmen betätigen zu können. Die für den unteren Sprüharm vorgesehene Zuführungsleitung ist ausgehend von der Umwälzpumpe oder eine daran angeschlossene Wasserweiche durch den Sammeltopf hindurch geführt. Diese konstruktive Ausgestaltung bietet sich insbesondere dann an, wenn sowohl der Sammeltopf als auch der untere Sprüharm zentrisch in Relation zum Spülbehälterboden ausgerichtet sind. Ein Abschnitt dieser zum unteren Sprüharm führenden Zuführungsleitung kann erfindungsgemäß als zweite Ansaugleitung genutzt werden. Damit dient diese Leitung im Spülbetrieb als Zuführungsleitung für den unteren Sprüharm und im Rückspülbetrieb als Ansaugleitung für die Umwälzpumpe.

Die Zuführungsleitung weist eine Ansaugöffnung auf, die sich spüdruckabhängig automatisch öffnet und/oder schließt, insbesondere ist sie bei Förderung der Spülflotte in einer ersten Richtung durch die Zuführungsleitung, d.h. im Spülbetrieb, verschlossen und bei Förderung der Spülflotte in Gegenrichtung, d.h. im Rückspülbetrieb, geöffnet.

Die Zuführungsleitung ist hierzu bevorzugterweise zweiteilig ausgebildet, wobei die beiden Leitungsteile teleskopierbar zueinander angeordnet sind. Im Überdeckungsbereich der Leitungsteile sind Durchbrüche in den Leitungswandungen ausgebildet. Diese kommen im zusammengefahrenen Zustand der beiden Leitungsteile in Überdeckung. Im ausgefahrenen Zustand der beiden Leitungsteile ist eine solche Überdeckung nicht gegebene. Diese Ausgestaltung bewirkt, dass im Spülbetrieb der durch die Umwälzpumpe erzeugte Spülflottendruck dafür Sorge trägt, dass die beiden Leitungsteile auseinanderbewegt werden, so dass die Zuführungsleitung mangels Überdeckung der Wandöffnungen dicht ist, womit in bestimmungsgemäßer Weise eine Förderung von Spülflotte zu dem an die Zuführungsleitung angeschlossenen Sprüharm stattfinden kann. Im Rückspülbetrieb fehlt es an diesem die beiden Leitungsteile auseinanderbewegenden Spülflottendruck, so dass sie der Schwerkraft folgend auf Anschlag ineinander verfahren. In dieser Position kommen die beiden Wandöffnungen in Überdeckung, so dass sich die für einen Rückspülbetrieb notwendige Ansaugöffnung ausbildet.

Mit der Erfindung wird desweiteren vorgeschlagen ein Verfahren zum Betrieb einer Geschirrspülmaschine der vorbeschriebenen Art, bei dem im Spülbetrieb Spülflotte mittels der Umwälzpumpe über die erste Ansaugleitung angesaugt wird, bei dem für einen Rückspülbetrieb die Drehrichtung der Umwälzpumpe im Vergleich zum Spülbetrieb umgekehrt wird, so dass Spülflotte mittels der Umwälzpumpe über die zweite Ansaugleitung angesaugt wird.

Die erfindungsgemäße Verfahrensdurchführung gestattet es, zwischen Spülbetrieb einerseits und Rückspülbetrieb andererseits zu unterscheiden. Dabei wird im Rückspülbetrieb Spülflotte über die zweite Ansaugleitung zur Umwälzpumpe und von dort aus zurück in den Sammeltopf gefördert. Infolge der Förderrichtungsumkehr werden innenseitig am Feinfilter befindliche Partikel, Verunreinigungen und/oder dergleichen abgelöst, die sich dann im unteren Bereich des Sammeltopfes ansammeln, von wo aus sie mittels der Abwasserpumpe abgepumpt und verworfen werden können. Die erfindungsgemäße Verfahrensdurchführung ermöglicht mithin eine automatisierte Reinigung des im Sammeltopf angeordneten Feinfilters, so dass eine verwenderseitig manuell vorzunehmende Reinigung vorzugsweise nicht mehr erforderlich ist, im Unterschied zum Stand der Technik aber zumindest weniger häufig durchzuführen ist.

Gemäß einem weiteren Merkmal des erfindungsgemäßen Verfahrens ist vorgesehen, dass die zweite Ansaugleitung im Spülbetrieb gesperrt wird. Damit ist sichergestellt, dass im Spülbetrieb nicht ungewollt Spülflotte am eigentlich zu beaufschlagenden Sprüharm im Bypass vorbei zurück in den Sammeltopf strömt.

Weitere Merkmale und Vorteil der Erfindung ergeben sich aus der nachfolgenden Beschreibung anhand der Figuren. Dabei zeigen:
- Fig. 1: in rein schematischer Seitendarstellung eine Geschirrspülmaschine der erfindungsgemäßen Art im Spülbetrieb;
- Fig. 2: in rein schematischer Seitendarstellung eine Geschirrspülmaschine der erfindungsgemäßen Art im Rückspülbetrieb;
- Fig. 3: ausschnittsweise die erfindungsgemäße Geschirrspülmaschine in schematischer Perspektivdarstellung;
- Fig. 4: die Ausschnittsdarstellung nach Fig. 3, wobei der Spülbetrieb der Geschirrspülmaschine gezeigt ist;
- Fig. 5: die Ausschnittsdarstellung nach Fig. 3, wobei der Rückspülbetrieb der Geschirrspülmaschine gezeigt ist;
- Fig. 6: in schematischer Seitenansicht der Rückspülbetrieb der erfindungsgemäßen Geschirrspülmaschine;
- Fig. 7: in einer Ausschnittsdarstellung eine zweite Ausführungsform, wobei der Spülbetrieb der Geschirrspülmaschine gezeigt ist,
- Fig. 8: die Darstellung nach Fig. 7, wobei der Rückspülbetrieb der Geschirrspülmaschine gezeigt ist;
- Fig. 9: in einer Ausschnittsdarstellung eine dritte Ausführungsform, wobei der Spülbetrieb der Geschirrspülmaschine gezeigt ist,
- Fig. 10: die Darstellung nach Fig. 9, wobei der Rückspülbetrieb der Geschirrspülmaschine gezeigt ist; und
- Fig.11: in rein schematischer Seitendarstellung eine Geschirrspülmaschine nach dem Stand der Technik.

Fig. 11 lässt in rein schematischer Darstellung eine Geschirrspülmaschine 1 nach dem Stand der Technik erkennen.

Die Geschirrspülmaschine 1 verfügt über ein Gehäuse 2, das einen Spülbehälter 3 aufnimmt. Der Spülbehälter 3 stellt seinerseits einen Spülraum 4 zur Aufnahme von zu reinigendem Spülgut bereit. Zur Beschickung des Spülraums mit zu reinigendem Spülgut verfügt der Spülbehälter 3 über eine Beschickungsöffnung 16. Diese Beschickungsöffnung 16 ist mittels einer Spülraumtür 17 fluiddicht verschließbar, wobei die Spülraumtür 17 um eine horizontal verlaufende Schwenkachse drehverschwenkbar gelagert ist.

Im bestimmungsgemäßen Verwendungsfall erfolgt eine Beaufschlagung des zu reinigenden Spülguts mit Spülflotte, zu welchem Zweck die Geschirrspülmaschine 1 über eine Sprüheinrichtung 6 verfügt. Im gezeigten Ausführungsbeispiel gehören zur Sprüheinrichtung 6 ein oberer Sprüharm 7 sowie ein unterer Sprüharm 8.

Die Sprüheinrichtung 6 ist mittels einer Versorgungsleitung 11 strömungstechnisch an eine Umwälzpumpe 9 angeschlossen, mittels der die Sprüharme 7 und 8 der Sprüheinrichtung 6 im Falle eines Spülbetriebs mit Spülflotte versorgt werden.

Der den Spülraum 4 bereitstellende Spülbehälter 3 mündet mit Bezug auf die Zeichnungsebene nach Fig. 11 unterseitig in einen Sammeltopf 5 ein. An diesen Sammeltopf 5 ist die Umwälzpumpe 9 mittels einer Ansaugleitung 10 angeschlossen. Fluidtechnisch ist zwischen dem Sammeltopf 5 und dem Spülraum 4 eine in Fig. 11 nicht näher dargestellte Siebeinrichtung angeordnet.

Die im bestimmungsgemäßen Verwendungsfall von der Umwälzpumpe 9 umgewälzte Spülflotte gelangt vom Sammeltopf 5 über die Ansaugleitung 10, die Umwälzpumpe 9 und die Versorgungsleitung 11 in Richtung des Pfeils 14 zu den Sprüharmen 6 und 8 der Sprüheinrichtung 6. Von hieraus wird die Spülflotte in Richtung der Pfeile 18 auf das zu reinigende Spülgut abgegeben, von dem es dann abtropft und sich nach einem Passieren der Siebeinrichtung wieder im Sammeltopf 5 ansammelt.

An den Sammeltopf 5 ist desweiteren eine Abwasserleitung 13 samt Ablaufpumpe 12 angeschlossen. Nach einer Beendigung eines bestimmungsgemäß durchgeführten Spülbetriebs kann die im Sammeltopf 5 befindliche und nicht mehr benötigte Spülflotte mittels der Ablaufpumpe 12 in Richtung des Pfeils 15 abgepumpt und in ein nicht näher dargestelltes Abwassersystem übergeben werden.

Die nach der Erfindung ausgestaltet Geschirrspülmaschine 1 ist jeweils in einer schematischen Seitenansicht in den Figuren 1 und 2 dargestellt. Dabei zeigt Fig. 1 den sogenannten Spülbetrieb und Fig. 2 den sogenannten Rückspülbetrieb.

Die Umwälzpumpe 9 nach dem Stand der Technik ist eine Radialpumpe. Im Unterschied hierzu sieht die erfindungsgemäße Ausgestaltung als Umwälzpumpe 9 eine Axialpumpe vor. Zudem ist eine zweite Ansaugleitung 19 vorgesehen, die die Umwälzpumpe 9 mit dem Sammeltopf 5 strömungstechnisch verbindet. Mittels eines Sperrventils 20 kann die zweite Ansaugleitung 19 für den Durchtritt von Spülflotte im Bedarfsfall gesperrt werden.

Der in Fig. 1 gezeigte Spülbetrieb erfolgt in der aus dem Stand der Technik bekannten Weise. Mittels der Umwälzpumpe 9 wird im Sammeltopf befindliche Spülflotte über die erste Ansaugleitung 10 angesaugt und alsdann in Richtung des Pfeils 14 über die Versorgungsleitung 11 zur Sprüheinrichtung 6 geführt. Das Sperrventil 20 ist während des Spülbetriebs gesperrt, so dass über die Ansaugleitung 10 angesaugte Spülflotte nicht ungewollt in die zweite Ansaugleitung 19 eintreten kann.

Fig. 2 zeigt den Rückspülbetrieb. Im Unterschied zu einer Radialpumpe ist die Pumpenlaufraddrehrichtung bei einer Axialpumpe umkehrbar, und zwar mit dem Effekt, dass sich die Förderrichtung der Pumpe ebenfalls umkehrt.

Für den Rückspülbetrieb ist die Pumpenlaufraddrehrichtung der Umwälzpumpe 9 umzukehren. Zudem ist das Sperrventil 20 zu öffnen. Infolgedessen erfolgt ein Ansaugen von Spülflotte aus dem Sammeltop 5 über die zweite Ansaugleitung 19, und zwar in Entsprechung der Richtung des Pfeils 21. Die so von der Umwälzpumpe 9 geförderte Spülflotte wird über die Ansaugleitung 10 in Richtung des Pfeils 22 zurück in den Sammeltopf 5 gefördert. Im Rückspülbetrieb findet also keine Beschickung der Sprüheinrichtung 6 mit Spülflotte statt. Zudem dient im Rückspülbetrieb die Ansaugleitung 10 nicht als Leitung zum Ansaugen von Spülflotte, sondern sie wird als Leitung zur Rückführung der über die zweite Ansaugleitung 19 angesogenen Spülflotte zurück in den Sammeltopf 5 genutzt.

Die nach der erfindungsgemäßen Konstruktion gegebene Möglichkeit, vom Spülbetrieb nach Fig. 1 in den Rückspülbetrieb nach Fig. 2 umschalten zu können, erbringt den Vorteil, dass ein im Sammeltopf 5 angeordnetes Sieb rückgespült werden kann. Verunreinigungen, Schmutzpartikel und/oder dergleichen, die sich infolge eines bestimmungsgemäßen Spülbetriebs am Sieb festgesetzt haben, können im Rückspülbetrieb gelöst und alsdann mittels der Abwasserpumpe 12 abgepumpt und damit entsorgt werden. Die nach der erfindungsgemäßen Konstruktion mögliche Rückspülung erlaubt mithin eine automatisierte Reinigung eines im Sammeltopf 5 befindlichen Siebes, womit eine verwenderseitige manuelle Siebreinigung entbehrlich ist.

Die weiteren Figuren 3 bis 10 lassen die erfindungsgemäße Ausgestaltung ausschnittsweise im Detail erkennen.

Fig. 3 zeigt den Boden 24 des Spülbehälters 3. Der Boden 24 ist mit einer Ausnehmung 26 ausgerüstet, an die sich der Sammeltopf 5 anschließt. Im bestimmungsgemäßen Verwendungsfall kann im Spülraum 4 befindliche Spülflotte über die Ausnehmung 26 in den Sammeltopf 5 einströmen.

Zwischen dem Spülraum 4 und dem Sammeltopf 5 ist eine Siebeinrichtung angeordnet. Diese Siebeinrichtung verfügt im gezeigten Ausführungsbeispiel über ein in die Ausnehmung 26 eingesetztes Flächensieb 25 sowie über eine Filtereinheit 27, die ihrerseits ein Grobsieb 28 und ein Feinsieb 29 aufweist.

An den Sammeltopf 5 ist in an sich bekannter Weise die Umwälzpumpe 9 unter Zwischenschaltung einer ersten Ansaugleitung 10 strömungstechnisch angeschlossen. Ausgangsseitig ist an die Umwälzpumpe 9 die Versorgungsleitung 11 angeschlossen, die im hier gezeigten Ausführungsbeispiel zum Sprüharm 7 der Sprüheinrichtung 6 führt.

Erfindungsgemäß ist eine zweite Ansaugleitung 19 vorgesehen, die in die Versorgungsleitung 11 strömungstechnisch einmündet. Dabei ist die zweite Versorgungsleitung 19 mit einem Sperrventil 20 ausgerüstet, was es gestattet, die zweite Versorgungsleitung 19 wahlweise zu sperren.

Die zweite Versorgungsleitung 19 verfügt über einen Ansaugabschnitt 30, der nach Art eines Rohrstutzens ausgebildet in den Sammeltopf 5 hineinragt. Sammeltopfseitig stellt der Ansaugabschnitt 30 eine Ansaugöffnung 31 bereit, die in Höhenrichtung oberhalb der Anschlussstelle der an den Sammeltopf 5 ebenfalls angeschlossenen Abwasserleitung 13 liegt.

Fig. 4 lässt den normalen Spülbetrieb erkennen. Vom Sprüharm 7 abgegebene Spülflotte gelangt in den Spülraum 4, sammelt sich dort an und strömt in Entsprechung der Pfeile 30 in den Sammeltopf 5. Dabei kann die in Entsprechung der Pfeile 30 in den Sammeltopf 5 einströmende Spülflotte entweder durch das Flächensieb 35 zur Ansaugleitung 10 oder durch das Grobsieb 28, gefolgt von dem Feinsieb 29 in die Ansaugleitung 10 gelangen. Über die Ansaugleitung 10 gelangt die Spülflotte unter Wirkung der Pumpleistung der Umwälzpumpe 9 zur Versorgungsleitung 11, durch die hindurch die Spülflotte in Entsprechung der Pfeile 14 zum Sprüharm 7 geführt wird. Das Sperrventil 20 ist im Spülbetrieb gesperrt, so dass die durch die Versorgungsleitung 11 gepumpte Spülflotte nicht in die zweite Ansaugleitung 19 gelangen kann.

Fig. 5 lässt den Rückspülbetrieb erkennen. Die Pumpenlaufraddrehrichtung der als Axialpumpe ausgebildeten Umwälzpumpe 9 wird umgekehrt. Zudem wird das Sperrventil 20 geöffnet. Infolgedessen wird im Sammeltopf befindliche Spülflotte 20 über die zweite Ansaugleitung 19 angesogen, passiert das geöffnete Sperrventil 20 und gelangt in Entsprechung des Pfeils 21 zur Umwälzpumpe 9. Von hieraus wird die Spülflotte über die erste Ansaugleitung 10 in Entsprechung des Pfeils 22 zurück in den Sammeltopf 5 gefördert. Wie sich aus der Darstellung nach Fig. 5 anhand der Pfeile 22 ergibt, wird das Feinsieb 29 der Filtereinheit 27 im Vergleich zur Spülrichtung im Spülbetrieb in umgekehrter Richtung durchströmt, was zu einem Ablösen der sich innenseitig des Feinsiebs 29 befindlichen Verunreinigungen, Schmutzpartikel und/oder dergleichen führt. Dieser Sachzusammenhang ergibt sich insbesondere auch aus der Darstellung nach Fig. 6.

Wie Fig. 6 erkennen lässt, hat sich infolge eines bestimmungsgemäßen Spülbetriebs ein Filterkuchen 32 innenseitig des Feinsiebes 29 angelagert. Dieser Filterkuchen 32 beinhaltet Verunreinigungen, Verschmutzungen und/oder dergleichen Partikel 34. Nach dem Stand der Technik ist dieser sich im Spülbetrieb ausbildende Filterkuchen 32 verwenderseitig manuell durch Reinigung des Feinsiebes 29 zu entfernen. Die erfindungsgemäße Ausgestaltung erlaubt eine automatisierte Reinigung.

Im Rückspülbetrieb erfolgt nämlich eine Durchströmung des Feinsiebs 29 in einer im Vergleich zum Spülbetrieb umgekehrten Richtung, und zwar in Richtung der Pfeile 22. Infolgedessen lösen sich die den Filterkuchen 32 bildenden Partikel 34 und fallen im Sammeltopf 5 nach unten, wo sie sich im unteren Bereich des Sammeltopfes 5 ansammeln, wie dies in Fig. 6 zu erkennen ist. Mit Beendigung des Rückspülbetriebs ist dann die Ablaufpumpe 12 einzuschalten, womit dann die sich im unteren Bereich 33 des Sammeltopfes 5 angesammelten Partikel 34 über die Abwasserleitung 13 abgepumpt werden.

Wie sich aus der Darstellung nach Fig. 6 ergibt, verfügt die zweite Ansaugleitung 19 über einen Ansaugabschnitt 30, der nach Art eines Stutzens in den Sammeltopf 5 hineinragt, womit die Ansaugöffnung 31 in Höhenrichtung oberhalb der Anschlussstelle der an den Sammeltopf 5 angeschlossenen Abwasserleitung 13 liegt. Es ist so sichergestellt, dass sich im Rückspülbetrieb lösende Partikel 34 im unteren Bereich 33 des Sammeltopfes ansammeln können und nicht über die zweite Ansaugleitung 19 angesogen und alsdann im Kreislauf geführt werden.

Die Figuren 7 und 8 lassen ein weiteres Ausführungsbeispiel erkennen. Dabei zeigt Fig. 7 den Spülbetrieb der Geschirrspülmaschine und Fig. 8 zeigt den Rückspülbetrieb der Geschirrspülmaschine.

Die Ausführungsform nach den Figuren 7 und 8 entspricht derjenigen nach den Figuren 4 und 5, dies aber mit dem Unterschied, dass die zweite Ansaugleitung 19 nicht an die Versorgungsleitung 11, sondern direkt an die Umwälzpumpe 9 angeschlossen ist. Die Umwälzpumpe 9 ist zu diesem Zweck mit einer entsprechenden Wasserweiche ausgerüstet, die im Rückspülbetrieb die strömungstechnische Verbindung zwischen zweiter Ansaugleitung 19 und Umwälzpumpe 9 frei gibt. Im Spülbetrieb ist durch die Wasserweiche die strömungstechnische Verbindung zwischen zweiter Ansaugleitung 19 und Umwälzpumpe 9 indes gesperrt.

Die zweite Ausführungsform nach den Figuren 7 und 8 hat gegenüber der ersten Ausführungsform nach den Figuren 4 und 5 den Vorteil, dass auf ein separates Sperrventil 20 in der zweiten Ansaugleitung 19 verzichtet werden kann. Als Sperrmittel kommt die in der Umwälzpumpe 9 ohnehin vorhandene Wasserweiche zum Einsatz.

Eine dritte und bevorzugte Ausführungsform ist in den Figuren 9 und 10 dargestellt. Dabei zeigt Fig. 9 den Spülbetrieb der Geschirrspülmaschine und Fig. 10 zeigt den Rückspülbetrieb der Geschirrspülmaschine.

Die Besonderheit nach der Ausführungsform gemäß den Figuren 9 und 10 besteht darin, dass die zweite Ansaugleitung 19 im Spülbetrieb dem strömungstechnischen Anschluss eines unteren Sprüharms 41 an die Versorgungsleitung 11 dient. Wie dies Fig. 9 erkennen lässt, wird im Spülbetrieb von der Umwälzpumpe 9 in Entsprechung der Pfeile 35 angesogene Spülflotte nicht nur über die Versorgungsleitung 11 zum oberen Sprüharm 7, sondern auch über die zweite Ansaugleitung 19 zu einem unteren Sprüharm 41 befördert.

Die zweite Ansaugleitung 19 verfügt über einen ersten Abschnitt 36 und einen zweiten Abschnitt 37, die teleskopierbar zueinander angeordnet sind. Dabei kann sich der zweite Abschnitt 37 in Höhenrichtung 40 relativ zum ersten Abschnitt 36 translatorisch bewegen. Im gezeigten Ausführungsbeispiel ist zur Anbindung des zweiten Abschnitts 37 an den ersten Abschnitt 36 ein Koppelelement 38 vorgesehen, das Durchgangsbohrungen 39 bereitstellt.

Im Spülbetrieb, wie er in Fig. 9 gezeigt ist, sorgt der von der Umwälzpumpe 9 bewirkte Pumpendruck dafür, dass der zweite, d.h. der obere Abschnitt 37 der Ansaugleitung 19 in Höhenrichtung 40 relativ zum unteren Abschnitt 36 nach oben verfährt. In dieser nach oben verfahrenen Stellung des zweiten Abschnitts 37 sind die Bohrungen 39 fluiddicht verschlossen. Die von der Umwälzpumpe 9 umgewälzte Spülflotte kann mithin über die Ansaugleitung 19 zum unteren Sprüharm 41 gefördert werden.

Fig. 10 lässt den Rückspülbetrieb erkennen. Im Falle des Rückspülbetriebs erfolgt keine Druckbeaufschlagung der zweiten Ansaugleitung 19 durch von der Umwälzpumpe 9 geförderte Spülflotte. Infolge dessen senkt sich der zweite Abschnitt 37 in Höhenrichtung 40 in Relation zum ersten Abschnitt 36 nach unten ab. Infolge dessen werden die Bohrungen 39 freigegeben, so dass im Sammeltopf befindliche Spülflotte im Rückspülbetrieb durch die Umwälzpumpe 9 angesogen werden kann.

Die Öffnung bzw. Sperrung der Bohrungen 39 kann konstruktiv in einfacher Weise dadurch erreicht werden, dass ein innenseitig der Bohrungen 39 vorgesehenes Blendenelement die Bohrungen 39 frei gibt oder sperrt, je nachdem, ob die beiden Abschnitte 36 und 37 der zweiten Ansaugleitung 19 in Höhenrichtung 40 nach oben oder nach unten verfahren sind.

### Bezugszeichen

- 1: Geschirrspülmaschine
- 2: Gehäuse
- 3: Spülbehälter
- 4: Spülraum
- 5: Sammeltopf
- 6: Sprüheinrichtung
- 7: Sprüharm
- 8: Sprüharm
- 9: Umwälzpumpe
- 10: erste Ansaugleitung
- 11: Versorgungsleitung
- 12: Ablaufpumpe
- 13: Abwasserleitung
- 14: Pfeil
- 15: Pfeil
- 16: Beschickungsöffnung
- 17: Spülraumtür
- 18: Pfeil
- 19: zweite Ansaugleitung
- 20: Sperrventil
- 21: Pfeil
- 22: Pfeil
- 24: Boden
- 25: Flächensieb
- 26: Ausnehmung
- 27: Filtereinheit
- 28: Grobsieb
- 29: Feinsieb
- 30: Ansaugabschnitt
- 31: Ansaugöffnung
- 32: Filterkuchen
- 33: Bereich
- 34: Partikel
- 35: Pfeil
- 36: erster Abschnitt
- 37: zweiter Abschnitt
- 38: Koppelelement
- 39: Bohrung
- 40: Höhenrichtung
- 41: unterer Sprüharm

## Patentansprüche

1. Geschirrspülmaschine, insbesondere Haushaltsgeschirrspülmaschine, mit einem einen Spülraum (4) bereitstellenden Spülbehälter (3), der der Aufnahme von zu reinigendem Spülgut dient, einer Sprüheinrichtung (6) zur Beaufschlagung des zu reinigenden Spülgut mit Spülflotte, einem Sammeltopf (5), in den der Spülbehälter (3) strömungstechnisch einmündet, und einer Umwälzpumpe (9), die an den Sammeltopf (5) mittels einer ersten Ansaugleitung (10) strömungstechnisch angeschlossen ist, und die in einer ersten Laufrichtung betreibbar ist, in der Spülflotte aus dem Sammeltopf (5) über die erste Ansaugleitung (10) mittels der Umwälzpumpe (9) angesaugt wird und von dort über eine Versorgungsleitung (11) zur Sprüheinrichtung (6) fließt
und sich nach einem Passieren einer in den Sammeltopf (5) eingesetzten Siebeinrichtung im Sammeltopf (5) sammelt, **dadurch gekennzeichnet,**
**dass** die Umwälzpumpe (9) eine Axialpumpe ist und dass eine zweite Ansaugleitung (19) vorgesehen ist, mittels welcher die Umwälzpumpe (9) an den Sammeltopf (5) strömungstechnisch angeschlossen ist,
wobei die Laufrichtung der Umwälzpumpe (9) umkehrbar ist,
wobei in der umgekehrten zweiten Laufrichtung der Umwälzpumpe (9) Spülflotte mittels der Umwälzpumpe (9) aus dem Sammeltopf (5) über die zweite Ansaugleitung (19) angesaugt und über die erste Ansaugleitung (10) zurück in den Sammeltopf (5) abgegeben werden kann.

2. Geschirrspülmaschine nach Anspruch 1, **dadurch gekennzeichnet, dass** die zweite Ansaugleitung (19) einen in den Sammeltopf (5) hineinragenden Ansaugabschnitt (30) aufweist.

3. Geschirrspülmaschine nach Anspruch 2, **dadurch gekennzeichnet, dass** der Ansaugabschnitt (30) eine Ansaugöffnung (31) bereitstellt, die oberhalb der Anschlussstelle einer an den Sammeltopf (5) angeschlossenen Abwasserleitung (13) liegt.

4. Geschirrspülmaschine nach einem der vorhergehenden Ansprüche, **dadurch gekennzeichnet, dass** die Umwälzpumpe (9) an die zweite Ansaugleitung (19) direkt angeschlossen ist.

5. Geschirrspülmaschine nach einem der vorhergehenden Ansprüche 1 bis 3, **dadurch gekennzeichnet, dass** die zweite Ansaugleitung (19) in die Versorgungsleitung (11) mündet.

6. Geschirrspülmaschine nach einem der vorhergehenden Ansprüche, **gekennzeichnet durch** ein mit der zweiten Ansaugleitung (19) zusammenwirkendes Sperrventil (20).

7. Geschirrspülmaschine nach einem der vorhergehenden Ansprüche, **dadurch gekennzeichnet, dass** die zweite Ansaugleitung (19) durch einen Leitungsabschnitt einer den Sammeltopf (5) durchragenden und an einen Sprüharm (6, 7) angeschlossenen Zuführungsleitung gebildet ist.

8. Verfahren zum Betrieb einer Geschirrspülmaschine nach einem der vorhergehenden Ansprüche, bei dem im Spülbetrieb Spülflotte mittels der Umwälzpumpe (9) über die erste Ansaugleitung (10) angesaugt wird, bei dem für einen Rückspülbetrieb die Drehrichtung der Umwälzpumpe im Vergleich zum Spülbetrieb umgekehrt wird, so dass Spülflotte mittels der Umwälzpumpe über die zweite Ansaugleitung (19) angesaugt wird.

9. Verfahren nach Anspruch 8, **dadurch gekennzeichnet, dass** die zweite Ansaugleitung (19) im Spülbetrieb gesperrt wird.

## Claims

1. Dishwasher, in particular a domestic dishwasher, comprising a washing container (3) that provides a washing chamber (4) and is intended to receive washware to be cleaned, a spray device (6) for applying washing solution to the washware to be cleaned, a collection pot (5) into which the washing container (3) fluidically opens, and a circulating pump (9), which is fluidically connected to the collecting pot (5) by means of a first suction line (10) and which can be operated in a first running direction, in which washing solution is suctioned from the collecting pot (5), via the first suction line (10), by means of the circulating pump (9) and flows from there via a supply line (11) to the spray device (6)
and collects in the collection pot (5) after passing through a sieve device inserted in the collection pot (5), **characterised in that**
the circulating pump (9) is an axial pump and that a second suction line (19) is provided, by means of which the circulating pump (9) is fluidically connected to the collection pot (5),
the running direction of the circulating pump (9) being reversible,
it being possible in the reversed second running direction of the circulating pump (9) for washing solution to be suctioned from the collecting pot (5), via the second suction line (19), by the circulating pump (9) and to be discharged back into the collecting pot (5) via the first suction line (10).

2. Dishwasher according to claim 1, **characterised in that** the second suction line (19) has a suction portion (30) which projects into the collection pot (5).

3. Dishwasher according to claim 2, **characterised in that** the suction portion (30) provides a suction opening (31) which lies above the connection point of a waste water line (13) connected to the collection pot (5).

4. Dishwasher according to any of the preceding claims, **characterised in that** the circulating pump (9) is directly connected to the second suction line (19).

5. Dishwasher according to any of the preceding claims 1 to 3, **characterised in that** the second suction line (19) opens into the supply line (11).

6. Dishwasher according to any of the preceding claims, **characterised by** a check valve (20) which interacts with the second suction line (19).

7. Dishwasher according to any of the preceding claims, **characterised in that** the second suction line (19) is formed by a line portion of a feed line which projects through the collection pot (5) and is connected to a spray arm (6, 7).

8. Method for operating a dishwasher according to any of the preceding claims, in which, in the washing operation, washing solution is suctioned by means of the circulation pump (9), via the first suction line (10), in which for a backflush operation the direction of rotation of the circulation pump is reversed by comparison with the washing operation, so that washing solution is suctioned by means of the circulating pump, via the second suction line (19).

9. Method according to claim 8, **characterised in that** the second suction line (19) is blocked during a flushing operation.

## Revendications

1. Lave-vaisselle, en particulier lave-vaisselle domestique, comportant un compartiment de lavage (3) fournissant une chambre de lavage (4) et servant à recevoir les articles à laver, un dispositif de pulvérisation (6) permettant d'alimenter les articles à laver en bain de lavage, un pot de collecte (5) dans lequel le compartiment de lavage (3) débouche par liaison par écoulement, et une pompe de circulation (9) qui est raccordée par liaison par écoulement au pot de collecte (5) au moyen d'une première conduite d'aspiration (10) et qui peut être actionnée dans un premier sens de marche, dans lequel le bain de lavage est aspiré depuis le pot de collecte (5) par l'intermédiaire de la première conduite d'aspiration (10) au moyen de la pompe de circulation (9) et s'en écoule jusqu'au dispositif de pulvérisation (6) par l'intermédiaire d'une conduite d'alimentation (11)
et est collecté dans le pot de collecte (5) après un passage à travers un dispositif de tamis inséré dans le pot de collecte (5), **caractérisé en ce**
**que** la pompe de circulation (9) est une pompe axiale et qu'une seconde conduite d'aspiration (19) est prévue, au moyen de laquelle la pompe de circulation (9) est raccordée par liaison par écoulement au pot de collecte (5),
dans lequel le sens de marche de la pompe de circulation (9) est réversible,
dans lequel, dans le second sens de marche inverse de la pompe de circulation (9), le bain de lavage peut être aspiré depuis le pot de collecte (5) au moyen de la pompe de circulation (9) par l'intermédiaire de la seconde conduite d'aspiration (19) et peut être refoulé dans le pot de collecte (5) par l'intermédiaire de la première conduite d'aspiration (10).

2. Lave-vaisselle selon la revendication 1, **caractérisé en ce que** la seconde conduite d'aspiration (19) présente une section d'aspiration (30) faisant saillie dans le pot de collecte (5).

3. Lave-vaisselle selon la revendication 2, **caractérisé en ce que** la section d'aspiration (30) fournit une ouverture d'aspiration (31) qui se trouve au-dessus du point de raccordement d'une conduite d'eaux usées (13) raccordée au pot de collecte (5).

4. Lave-vaisselle selon l'une des revendications précédentes, **caractérisé en ce que** la pompe de circulation (9) est raccordée directement à la seconde conduite d'aspiration (19).

5. Lave-vaisselle selon l'une des revendications précédentes 1 à 3, **caractérisé en ce que** la seconde conduite d'aspiration (19) débouche dans la conduite d'alimentation (11).

6. Lave-vaisselle selon l'une des revendications précédentes, **caractérisé par** un clapet anti-retour (20) coopérant avec la seconde conduite d'aspiration (19).

7. Lave-vaisselle selon l'une des revendications précédentes, **caractérisé en ce que** la seconde conduite d'aspiration (19) est formée par une section de conduite d'une conduite d'acheminement qui fait saillie dans le pot de collecte (5) et qui est raccordée à un bras gicleur (6, 7).

8. Procédé d'opération d'un lave-vaisselle selon l'une des revendications précédentes, dans lequel, lors de l'opération de lavage, le bain de lavage est aspiré au moyen de la pompe de circulation (9) par l'intermédiaire de la première conduite d'aspiration (10), dans lequel, pour une opération de lavage à contre-courant, le sens de rotation de la pompe de circulation est inversé par rapport à l'opération de lavage, de sorte que le bain de lavage est aspiré au moyen de la pompe de circulation par l'intermédiaire de la seconde conduite d'aspiration (19).

9. Procédé selon la revendication 8, **caractérisé en ce que** la seconde conduite d'aspiration (19) est bouchée pendant l'opération de lavage.
